# EUROPÄISCHE PATENTSCHRIFT

(11) **EP 0 240 930 B1**
(45) Veröffentlichungstag und Bekanntmachung des Hinweises auf die Patenterteilung: **08.08.1990**
(21) Anmeldenummer: 87104855.9
(22) Anmeldetag: 02.04.1987
(51) Int. Cl.: B65D 45/16

(54) **Verschlussdeckel für Flasche**
Closure cap for bottles
Couvercle de fermeture pour bouteilles

(30) Priorität: 08.04.1986 CH 1372/86
(43) Veröffentlichungstag der Anmeldung: 14.10.1987
(73) Patentinhaber: Stäubli, Hugo, 8810 Horgen (CH); Stäubli, Alfred, 8810 Horgen (CH)
(72) Erfinder: Stäubli, Hugo, 8810 Horgen (CH); Stäubli, Alfred, 8810 Horgen (CH)
(74) Vertreter: Troesch, Jacques J., Dr. sc. nat.

(56) Entgegenhaltungen:
- DE-A- 2 452 766
- FR-A- 2 091 895

## Beschreibung

Die vorliegende Erfindung betrifft einen Verschlussdeckel nach dem ersten Teil des Anspruchs 1 (bekannt aus DE-A 2 452 766).

Sog. nicht eingeschliffene Flaschen werden mit Hilfe von Drehdeckeln bzw. Drehverschlüssen luftdicht verschlossen. Sogenannte Federdeckel, welche ohne Schraubbewegung am zu dichtenden Behältnis festgehalten werden, weisen den Nachteil auf, dass bei Unregelmässigkeiten im Mündungsbereich des Behältnisses, insbesondere bei Glasflaschen, ein Abdichten, beispielsweise gegen Hochvakuum nicht möglich ist.

Die vorliegende Erfindung bezweckt,diesem Uebelstand abzuhelfen.

Der erfindungsgemässe Verschlussdeckel zeichnet sich dadurch aus, dass der Deckelhalter zum Aufliegen auf der flaschenhalsnähern Flanschfläche vorgesehen ist und der Halter in mindestens einem zur Deckeldichtung schräg verlaufenden Deckelschlitz geführt ist, um ein Dichten des Deckels ohne dessen Drehen sicherzustellen.

Ein Ausführungsbeispiel des Erfindungsgegenstandes wird anschliessend anhand einer Zeichnung erläutert.

Es zeigen:
Fig. 1 eine Aufsicht auf einen auf einem Glasgefäss sitzenden, luftdicht verschliessenden Deckel,
Fig. 2 eine Seitenansicht des Deckels nach Fig. 1, mit angedeuteter Glasflasche,
Fig. 3 einen Schnitt durch den Deckel nach Fig. 1, gemäss Schnittlinie 111 - 111,
Fig. 4 eine Seitenansicht des Deckels gemäss den Fig. 1 und 2 von links,
Fig. 5 den Schnitt des Deckels gemäss Fig. 3, mit Glasgefässrand und festhaltendem Deckelhalter.

In den Figuren ist ein, beispielsweise aus Leichtmetall hergestellter ecke 1 mit einem Handgriff 2 ersichtlich. Er weist einen oberen Abschlussboden 4 mit einem Rand 5 auf. Im Innern befindet sich eine Dichtung 6 sowie eine spreizbare Feder in Form eines Deckelhalters 7 mit einer Basis 8 und zwei federnden Schenkeln 9. Der Deckelhalter 7 greift mit den beiden federnden Schenkeln 9 in entsprechend schräg von aussen nach innen ansteigende Führungsschlitze 10 ein. Er klemmt dabei den oberen Abschlussflansch 14 einer Flasche 12, wie Fig. 5 zeigt, fest, wobei, bedingt durch die Schräglage der Führungsschlitze 10, auch bei ungenauen Oberteilen der Flasche 12 ein festes Aufliegen des Deckels 1 auf der Flasche 12 gewährleistet ist. Der Deckelhalter 7 ist mit Greifenden 17 versehen, welche ein müheloses Spreizen der beiden federnden Schenkel 9 nach aussen und damit ein Abheben des Deckels 1 über den Abschlussflansch 14 ermöglichen.

Beim Aufsetzen des Deckels 1 werden die federnden Schenkel 9 nach dem Absenken über den Abschlussflansch 14 losgelassen, so dass sie sich in den schrägen Führungsschlitzen 10 des Deckels 1 so lange nach innen und oben bewegen, bis sie den Abschlussflansch 14 erfassen und, bedingt durch die Schräglage der Schlitze 10 im Deckel 1, eine Komponente in Richtung auf die Dichtungsfläche des Abschlussflansches 14 hin bewirken.

Ein derartiger einfacher Verschluss eignet sich insbesondere dann, wenn ein Drehen des Deckels infolge von angeschlossenen Schläuchen, Leitungen u. dgl. nicht möglich ist. Er sichert trotzdem auch einen vakuumdichten Abschluss.

Die Schlitze 10 verlaufen in einem Winkel von 20 bis 50, vorzugsweise ungefähr 30_{°} zur Deckeldichtungsebene. Die Federenden 17 können auch gekreuzt sein, um die Feder einhändig durch Druck zu öffnen.

## Patentansprüche

1. Verschlussdeckel (1) für Flasche (12) mit flanschförmigem Abschluss (14) und anschliessendem Flaschenhals (15), mit gummielastischer Dichtung (6) und zum Untergreifen des Flaschenhalses (15) bestimmter Deckelhalter (7), der die flaschenhalsnähere Flanschfläche untergreift, dadurch gekennzeichnet, daß der Halter in zwei gegenüberliegenden, zur Deckeldichtung (6) schräg verlaufenden Deckelschlitzen (10) geführt ist, um ein Dichten des Deckels (1) ohne dessen Drehen sicherzustellen.

2. Verschlussdeckel nach Anspruch 1, dadurch gekennzeichnet, daß die Schlitze (10) symetrisch sind und in einem Winkel zwischen 20 und 50_{°}, vorzugsweise ungefährt 30_{°} zur Dichtungsfläche geneigt sind.

3. Verschlussdeckel nach einem der Ansprüche 1 und 2, dadurch gekennzeichnet, daß der Deckelhalter (7) als haarnadelförmig gebogene Feder ausgebildet ist, gegebenenfalls mit gekreuzten Greifenden (17), um den Verschlussdeckel (1) einhändig zu entfernen.

4. Verschlussdeckel nach Anspruch 3, dadurch gekennzeichnet, daß die Basis (8) der Feder die Deckelrandkrümmung aufweist und den Deckel teilweise umspannt.

## Claims

1. A closure cap (1) for a bottle (12) with a rim- shaped inlet (14) and a contiguous bottle neck (15), comprising an elastic rubber seal (6) and a cap holder (7) for engagement from under with the bottle neck (15), and engaging from under the rim surface adjacent to the bottle neck, characterized in that the cap holder is inserted into two opposing cap slots (10) extending in a slant manner with respect to the cap seal (6) so as to provide a tight sealing of the cap (1) without rotation thereof.

2. The closure cap according to claim 1, characterized in that the slots (10) are symmetrical and inclined at an angle between 20_{°} and 50_{°}, preferably equal to approximately 30°, with respect to the seal surface.

3. The closure cap according to any of claims 1 and 2, characterized in that the cap holder (7) is in the form of a hairpinlike curved spring possibly with crossed grip ends (17) for one-hand removal of the closure cap (1).

4. The closure cap according to claim 3, characterized in that the basis (8) of the spring presents the cap rim curvature and surrounds the cap partially.

## Revendications

1. Couvercle de fermeture (1) pour une bouteille (12) munie d'une ouverture en forme de rebord (14) et d'un goulot de bouteille contigu (15), comportant un joint d'étanchéité (6) élastique en caoutchouc et un porte-couvercle (7) destiné à venir en prise, par en-dessous, avec le goulot (15) de la bouteille et venant en prise, par en-dessous, avec la surface de rebord proche du goulot de la bouteille, caractérisé en ce que le porte-couvercle est logé dans deux fentes (10) du couvercle disposées en vis-à-vis et s'étendant en biais par rapport au joint d'étanchéité (6) du couvercle pour assurer une fermeture hermétique du couvercle (1) sans rotation de celui-ci.

2. Couvercle de fermeture selon la revendication 1, caractérisé en ce que les fentes (10) sont symétriques et inclinées suivant un angle compris entre 20_{°} et 50_{°}, de préférence égal à 30_{°} environ, par rapport à la surface du joint d'étanchéité.

3. Couvercle de fermeture selon l'une des revendications 1 et 2, caractérisé en ce que le porte-couvercle (7) est conçu comme un ressort courbé en forme d'épingle à cheveux comportant éventuellement des extrémités de préhension (17) croisées permettant d'enlever le couvercle de fermeture (1) d'une seule main.

4. Couvercle de fermeture selon la revendication 3, caractérisé en ce que la base (8) du ressort présente la courbure de bord de couvercle et entoure partiellement le couvercle.
